# EUROPÄISCHE PATENTSCHRIFT

(11) **EP 0 375 762 B1**
(45) Veröffentlichungstag und Bekanntmachung des Hinweises auf die Patenterteilung: **01.04.1992**
(21) Anmeldenummer: 89906331.7
(22) Anmeldetag: 08.06.1989
(51) Int. Cl.: F02M 25/08, F02D 41/26

(54) **VERFAHREN UND VORRICHTUNG ZUR TANKENTLÜFTUNGSADAPTION BEI LAMBDAREGELUNG**
ADAPTIVE PROCESS AND DEVICE FOR FUEL TANK VENTILATION WITH LAMBDA REGULATION
PROCEDE ET DISPOSITIF ADAPTATIFS D'AERATION DE RESERVOIRS A REGULATION DE LAMBDA

(30) Priorität: 01.07.1988 DE 3822300
(43) Veröffentlichungstag der Anmeldung: 04.07.1990
(73) Patentinhaber: ROBERT BOSCH GMBH, 70442 Stuttgart (DE)
(72) Erfinder: CORDES, Henning, D-7147 Eberdingen (DE); KURLE, Jürgen, D-7410 Reutlingen (DE); PFAU, Martin, Eberhard, D-7251 Weissach (DE)
(86) Internationale Anmeldenummer: DE8900379
(87) Internationale Veröffentlichungsnummer: WO9000225

(56) Entgegenhaltungen:
- EP-A- 0 191 170
- Patent abstracts of Japan , Band 10, Nr, 277 (M-519)(2333), 19 Sept.1986 & JP-A-6198956 (Toyota Moror Corp.) 17. Mai 1986
- Patent Abstracts of Japan, Band 9, Nr. 124 (M-383)(1847), 29.Mai 1985 & JP-A-608458 (Fuji Jukoyo K.K.) 17. Jan. 1985
- Patent Abstracts of Japan, Band 6, Nr. 126 (M-142) (1004), 10. Juli 1982
- Patent Abstracts of Japan , Band 112, Nr. 269 (M-723) (3116), 27. July 1988
- Patent Abstracts of Japan, Band 12, Nr. 179 (M-701) (3026), 26. Mai 1988

## Beschreibung

Die Erfindung betrifft ein Verfahren zur Tankentlüftungsadaption bei Lambdaregelung des einem Verbrennungsmotor zuzuführenden Luft/Kraftstoffgemisches, bei dem ein Beladungsfaktor für das Tankentlüftungsgas bestimmt wird und beim Beenden des Verfahrens der letzte Wert des Beladungsfaktors gespeichert wird. Die Erfindung betrifft weiterhin eine Vorrichtung zum Durchführen eines derartigen Verfahrens (vergleiche EP-A-191 170).

### Stand der Technik

Ein Verfahren und eine Vorrichtung gemäß dem Stand der Technik wird nun anhand von Fig. 1 erläutert. Das Verfahren wird an einem Motor 10 ausgeführt, der in seinem Ansaugkanal eine Einspritzanordnung 11 und in seinem Abgaskanal eine Lambdasonde 12 aufweist. Der Einspritzanordnung 11 wird ein Signal TI zugeführt, das ein Maß für die Einspritzzeit ist. Dieses Signal TI wird aus einem vorläufigen Einspritzzeitsignal TIV (n, L) durch Verknüpfung mit verschiedenen Korrekturgrößen gebildet. Der vorläufige Wert für die Einspritzzeit wird in der Regel aus einem Kennfeld ausgelesen, in dem derartige Werte abhängig von Werten der Drehzahl n und einer lastabhängigen Größe L gespeichert sind. Die Verknünfung findet in einer Verknüpfungsroutine 13 statt, in der die verschiedenen Korrekturgrößen je nach Art der Größe multiplikativ, additiv oder subtraktiv auf jeweils vorliegende Werte einwirken.

Das Signal von der Lambdasonde 12 wird als Lambda-Istwert einem Subtraktionsschritt 14 zugeführt und dort von einem Lambda-Sollwert abgezogen. Die so gebildete Regelabweichung wird in einer Regelung 15 verarbeitet, wodurch sich als Stellwert ein Regelfaktor FR ergibt. Dieser Regelfaktor FR wird einerseits direkt der Verknüpfungsroutine 13 zugeführt, andererseits dient er für Adaptionszwecke. Über einen Umschalter 16, der in Fig. 1 hardwaremäßig dargestellt ist, in der Praxis aber softwaremäßig realisiert ist, wird der Regelfaktor FR abwechselnd zunächst für eine Zeitspanne von z. B. 60 Sekunden einer Gemischadaptionsroutine 17 und anschließend für 90 Sekunden einer Beladungsfaktoradaptionsroutine 18 zugeführt. Die Gemischadaptionsroutine 17 bildet verschiedene Korrekturwerte, z. B. solche zum Ausgleichen von Einspritzzeitfehlern durch Leckluft, durch Luftdruckänderungen oder durch Änderungen im Verhalten der Einspritzanordnung 11.

Der in der Beladungsfaktoradaptionsroutine 17 adaptierte Beladungsfaktor FTEAD bildet nicht unmittelbar einen in der Verknüpfungsroutine 13 verwendbaren Wert, sondern er wird in einem Multiplikationsschritt 19 mit einem Gasvolumenwert GV multipliziert. Der Multiplikationswert FTEA dient in der Verknüpfungsroutine 13 als abzuziehender Wert. Der Gasvolumenwert GV wird aus einem Kennfeld 20 abhängig von Werten der Drehzahl n und des Drosselklappenwinkels DK ausgelesen.

Adaptionsverfahren in Lambdaregelungssystemen gehen verhältnismäßig langsam vor sich. Man ist daher bestrebt, adaptierte Werte beim Stillsetzen der geregelten Brennkraftmaschine zu speichern, damit sie beim nächsten Neustart sofort zur Verfügung stehen und nicht der langwierige Adaptionsprozeß ganz von vorne wieder ausgeführt werden muß. In diesem Zusammenhang wird beim Abschalten der Brennkraftmaschine der letzte Wert des Beladungsfaktors FTEAD in einem nichtflüchtigen Speicher (NV-RAM) 21 gespeichert. Der gespeicherte Wert FTEADS wird beim Neustart der Maschine ausgelesen und als Anfangswert für die Adaption der Beladungsfaktoradaptionsroutine 17 zugeführt.

In der Praxis tritt immer wieder der Fall auf, daß ein Fahrzeug in heißem Zustand bei heißem Wetter abgestellt wird und ein Neustart erst wieder bei kalter Maschine und unter Umständen erheblich kälterem Wetter als zuvor wieder in Betrieb genommen wird. Bei heißer Maschine bei heißem Wetter liegt der Beladungsfaktor FTEAD etwa beim Wert 1, d. h. fast das gesamte Tankentlüftungsgas ist Kraftstoffgas. Bei kalter Maschine und kaltem Wetter entspricht der Beladungsfaktor FTEAD dagegen im wesentlichen dem Wert 0, d. h. das Tankentlüftungsgas ist fast ausschließlich 0, enthält also kaum Kraftstoffgas. Wurde der Beladungsfaktor zunächst auf den Wert 1 adaptiert, und wird dann bei Neustart der Maschine dieser Wert als neuer Anfangswert für die Adaption verwendet, obowhl eigentlich der Wert 0 angebracht wäre, erhält die Brennkraftmaschine zunächst erheblich zuwenig Kraftstoff, bevor die Regelung 15 für ausreichenden Ausgleich sorgt. Dies kann dazu führen, daß die Maschine beim ersten Übergang auf Tankentlüftungsadaption ausgeht oder dann sehr unruhig läuft.

Der Erfindung liegt die Aufgabe zugrunde, ein Verfahren zur Tankentlüftungsadaption anzugeben, das auch bei Neustart eines lambdageregelten Verbrennungsmotors schnell zu einem guten Regelergebnis führt. Der Erfindung liegt außerdem die Aufgabe zugrunde, eine Vorrichtung zum Durchführen eines solchen Verfahrens anzugeben.

### Darstellung der Erfindung

Die Erfindung ist für das Verfahren durch die Merkmale von Anspruch 1 und für die Vorrichtung durch die Merkmale von Anspruch 8 gegeben. Vorteilhafte Weiterbildungen und Ausgestaltungen des Verfahrens sind Gegenstarid der Unteransprüche 2- 5.

Das erfindungsgemäße Verfahren zeichnet sich dadurch aus, daß bei Neustart des geregelten Verbrennungsmotors, also bei Neustart des Verfahrens der gespeicherte Wert des Beladungsfaktors nicht mehr in voller Höhe übernommen wird, sondern daß er mit einem Rücksetzfaktor < 1 multipliziert wird und der so erhaltene Wert als Ausgangswert des Beladungsfaktors für die Tankentlüftungsadaption verwendet wird. Der Rücksetzfaktor ist umso größer, je höher die Kraftstofftemperatur ist. In Versuchen hat sich als vorteilhaft erwiesen, den Beladungsfaktnr unterhalb einer Minimaltemperatur auf 0 zu setzen und ihn andererseits nach oben hin auf einen Maximalwert < 1 zu begrenzen.

Zum Durchführen des erfindungsgemäßen Verfahrens weist eine erfindungsgemäße Vorrichtung insbesondere ein Mittel auf, daß beim Einschalten der Vorrichtung abhängig von der Kraftstofftemperatur einen Wert für einen Rücksetzfaktor < 1 ausgibt : Außerdem weist die Vorrichtung ein Mittel zum Multiplizieren des ausgegebenen Wertes mit dem Rücksetzfaktor auf.

### Zeichnung

Die Erfindung wird im folgenden anhand von durch Figuren veranschaulichten Ausführungsbeispielen näher erläutert. Es zeigen:
Fig. 1 ein als Blockschaltbild dargestelltes Verfahren zur Tankentlüftungsadaption gemäß dem Stand der Technik, wie oben erläutert, wobei derjenige Teil des Verfahrens, der durch die Erfindung abgewandelt wird, strichpunktiert umrandet ist;
Fig. 2 ein Blockschaltbild entsprechend dem strichpunktierten Verfahrensteil gemäß Fig. 1, jedoch in einer erfindungsgemäßen Ausführungsform;
Fig. 3 ein Diagramm zum Erläutern des Zusammenhanges zwischen einem Rücksetzfaktor und der Motortemperatur; und
Fig. 4 einen Flußplan zum Erläutern eines Verfahrens zur Tankentlüftungsadaption.

### Beschreibung von Ausführungsbeispielen

Fig. 2 ist als Teil des Gesamtverfahrens zur Tankentlüftungsadaption gemäß Fig. 1 zu verstehen. Es ist nämlich der in Fig. 1 strichpunktiert umrandete Verfahrensteil gemäß dem Stand der Technik durch den in Fig. 2 dargestellten Verfahrensteil gemäß der Erfindung ersetzt. Es handelt sich hierbei um denjenigen Teil, durch den der adaptierte Tankentlüftungsfaktor FTEAD im nichtflüchtigen Speicher 21 beim Abschalten des Verfahrens abgelegt und beim Einschalten des Verfahrens wieder aus dem Speicher ausgelesen wird.

Während der strichpunktiert umrandete Verfahrensteil gemäß Fig. 1 nur die Beladungsfaktoradaptionsroutine 18 und den nichtflüchtigen Speicher 21 aufweist, weist der entsprechende erfindungsgemäße Verfahrensteil gemäß Fig. 2 zusätzlich eine Kennlinien-Auswertung 22 und einen Rücksetzmultiplikationsschritt 23 auf. Vorteilhafterweise, jedoch nicht notwendigerweise, ist noch eine Überschreibfunktion 24 vorhanden.

Es sei zunächst angenommen, daß die Überschreibfunktion 24 fehle und daß der beim Abschalten des Verfahrens zuletzt vorliegende Wert FTEAD des Beladungsfaktors in herkömmlicher Weise in den nichtflüchtigen Speicher 21 eingeschrieben werde. Wird nun das Tankentlüftungsadaptionsverfahren wieder gestartet, wird nicht der gespeicherte Wert FTEADS unmittelbar als Ausgangswert FTEAD für die neu begonnene Beladungsfaktoradaption verwendet, sondern im Rücksetzmultiplikationsschritt 23 erfolgt zunächst ein Multiplizieren mit einem Rücksetzfaktor RSF < 1. Der jeweils zu verwendende Wert RSF des Rücksetzfaktors wird durch die Kennlinien-Auswertung 22 abhängig von der Motortemperatur TMOT ermittelt.

Fig. 3 stellt den Zusammenhang zwischen dem Rücksetzfaktor RSF und der Motortemperatur TMOT dar, wie er an einem Mittelklassefahrzeug ermittelt wurde. Bei Änderungen in der Verbrennungsmaschine oder im Tankentlüftungsaufbau gegenüber dem Versuchssystem ergeben sich Abweichungen für den jeweils zweckmäßigsten Zusammenhang. Der dargestellte Zusammenhang sieht so aus, daß unterhalb von 20 °C der Rücksetzfaktor RSF dauernd den Wert 0 einnimmt. Von 20 °C bis 50 °C steigt der Rücksetzfaktor linear von 0 bis auf etwa 0,6. Bis 80 °C steigt er wiederum.linear mit etwas geringerer Steigung bis etwa auf den Wert 0,8, um diesen dann auch bei noch höheren Motortemperaturen beizubehalten. Bei den durchgeführten Versuchen hat sich herausgestellt, daß der tatsächliche Beladungsfaktor in etwa im dargestellten Ausmaß mit der Motortemperatur zusammenhängt. Bei unterschiedlichsten Systemen wurde festgestellt, daß ein reproduzierbarer Zusammenhang zwischen Beladungsfaktor und Motortemperatur besteht. Dies ermöglicht es, bei Bekanntsein der Motortemperatur und des Beladungsfaktors beim Abschalten des Adaptionsverfahrens denjenigen Beladungsfaktor in etwa zu ermitteln, der bei Neubeginn des Verfahrens bei einer bestimmten Motortemperatur gelten sollte. Es hat sich herausgestellt, daß es für die Praxis nicht unbedingt erforderlich ist, die Motortemperatur beim Abschalten des Verfahrens zu speichern, was weiter unten näher erläutert wird. Es reicht für zufriedenstellende Regelungsergebnisse aus, den Rücksetzfaktor allein aufgrund der Motortemperatur beim Neustart zu bestimmen.

Anhand von Fig. 4 wird nun ein Überblick über ein gesamtes Lambdaregelungsverfahren gegeben, wobei das Tankentlüftungsverfahren detailliert dargestellt ist.

Im Schritt s1 gemäß Fig. 4 wird z. B. mit dem Start eines Kraftfahrzeuges ein Lambdaregelungsverfahren gestartet. In einem Schritt s2 wird eine Tankentlüftungsflagge TAEFLG aus weiter unten erläuterten Gründen auf 0 gesetzt. Schritt s3 versinnbildlicht ein Warmlauf-Unterprogramm. In diesem wird z. B. überprüft, ob die Brennkraftmaschine überhaupt läuft und ob die Lambdasonde bereits ihre Betriebstemperatur erreicht hat. Ist dies der Fall, kann also die eigentliche Lambdaregelung beginnen, wird diese dauernd durchgeführt, was in Fig. 4 nicht näher veranschaulicht ist. In Fig. 4 sind vielmehr, folgend auf den Schritt s3, Adaptionsverfahren veranschaulicht. In einem Schritt s4 folgt zunächst ein Unterprogramm zur Gemischadaption. Dieses Gemischadaptions-Unterprogramm ist zeitlich begrenzt, z. B. auf 60 Sekunden. Dann schließt sich in einem Schritt s5 der Start eines Unterprogramms zur Tankentlüftungsadaption an.

In diesem Unterprogramm zur Tankentlüftungsadaption wird zunächst in einem Schritt s6 überprüft, ob die Tankentlüftungsflagge TAEFLG auf 0 gesetzt ist. Ist dies der Fall, findet also zum ersten Mal Tankentlüftungsadaption nach dem Neustart des Verfahrens statt, wird der Anfangswert FTEAD für den Beladungsfaktor in einem Schritt s7 durch Multiplikation des gespeicherten Beladungsfaktors FTEADS mit dem Rücksetzfaktor RSF gebildet. Außerdem wird in einem Schritt s8 die Tankentlüftungsflagge TAEFLG gesetzt. In einem Schritt s9 wird schließlich überprüft, ob die Zeitspanne von 90 Sekunden (gemäß dem Ausführungsbeispiel) für die Tankentlüftungsadaption bereits abgelaufen ist. Da gemäß dem geschilderten Ablauf die Tankentlüftungsadaption soeben erst begonnen hat, wird diese Frage mit nein beantwortet, was den Rücksprung zu Schritt s6 zur Folge hat, also zu demjenigen Schritt, in dem der Zustand der Tankentlüftungsflagge abgefragt wird. Da im Schritt s8 die Tankentlüftungsflagge gesetzt wurde, wird Schritt s6 nun nicht mehr in Richtung ja, sondern in Richtung nein verlassen, was zur Folge hat, daß sich an den Schritt s6 ein Schritt s10 anschließt, in dem geprüft wird, ob Tankentlüftungsadaption tatsächlich zulässig ist, öder ob nicht zum Beispiel gerade ein Instationärvorgang vorliegt. Ist letzteres der Fall, schließt sich wieder der 90-Sekunden-Abfrageschritt s9 an. Ist Tankentlüftungsadaption jedoch zulässig, folgt in einem Schritt s11 tatsächliche Adaption, d. h. der Beladungsfaktor FTEAD wird abhängig vom gerade vorliegenden Wert des Regelungsfaktors FR erhöht, erniedrigt oder unverändert belassen. Es erfolgt dies auf herkömmliche Art und Weise, weswegen auf die Art der Adaption hier nicht näher eingeganger wird. An den Schritt s11 schließt sich wieder der 90-Sekunden-Abfrageschritt s9 an. Es sei nun angenommen, die 90 Sekunden seien abgelaufen. Dann schließt sich an den Schritt s9 ein erneuter Gemischadaptionsschritt s4 an.

Im Flußplan von Fig. 4 sind noch zwei Schritte s12 und s13 dargestellt, die das Abspeichern des Beladungsfaktors FTEAD im nichtflüchtigen Speicher 21 betreffen. Zum Erläutern des Sinnes dieser Schritte sei zunächst angenommen, das Abspeichern erfolge ohne weitere Bedingung direkt anschließend an den Schritt s11, also an das Ermitteln eines neuadaptierten Beladungsfaktors. Es sei weiter angenommen, der Beladungsfaktor FTEAD hätte gerade den Wert 1 und die Motortemperatur sei 40 °C, was etwa einem Rücksetzfaktor von 0,5 entspricht. Nun werde das Verfahren unterbrochen und sofort wieder neu gestartet. Dies würde zu einem Beladungsfaktor von 0,8 x 0,5, also von 0,4 führen. Das Verfahren werde wieder sogleich unterbrochen, z. B. weil die geregelte Brennkraftmaschine nach kurzer Zeit wieder stehen blieb, und dann wieder neu gestartet. Wäre nun der letzte Beladungsfaktor von 0,4 gespeichert, würde sich ein neuer Beladungsfaktor von 0,4 x 0,5, also 0,2 ergeben. Bei mehreren Neustarts würde so der Beladungsfaktor trotz unveränderter Betriebsbedingungen von 0,8 auf einen sehr niedrigen Wert sinken.

Dieses Absinken wird mit Hilfe des Schrittes s12 vermieden. In diesem wird nämlich überprüft, ob eine Speicherbedingung erfüllt ist, z. B. ob eine minimale Motortemperatur erreicht ist oder ob nach dem Neustart die Tankentlüftungsadaptionsphase mindestens einmal ganz durchlaufen worden ist. Das Überprüfen der Speicherbedingungen gemäß Schritt s12 ist auch in Fig. 2 dargestellt und zwar durch die Überschreibfunktion 24. Diese schließt einen hardwaremäßig dargestellten Überschreibschalter 25, der vorzugsweise aber softwaremäßig realisiert ist, wenn die Bedingung zum Abspeichern, also zum Überschreiben des alten Speicherinhaltes, erfüllt ist. Das Schließen des Überschreibschalters 25 wird entweder durch ein Signal TMOTMIN ausgelöst, das das Erreichen einer minimalen Motortemperatur, z. B. von 70 °C anzeigt, oder sas Auslösen erfolgt durch ein Zeitsignal, das am Ende des ersten kompletten Durchlaufs der Tankentlüftungsadaptionsphase abgegeben wird, also dann, wenn das Verfahren gemäß Fig. 4 erstmals vom Schritt s9 zum Schritt s4 zurückkehrt. Welche Bedingung im realen Fall jeweils am sinnvollsten ist, hängt vom Gesamtsystem ab. Sind die Zeiten für die Gemischadaptionsphase und die Tankentlüftungsadaptionsphase sehr kurz, ist es zweckmäßiger, als Speicherbedingung eine minimale Motortemperatur zu verwenden. Sind aber die Werte für den Rücksetzfaktor RSF auch für hohe Motortemperatur relativ niedrig, ist es zweckmäßiger, eine Zeitbedingung zu wählen. Diese kann auch an eine fest vorgegebene Zeit gekoppelt sein, also von den Zeitspannen der Adaptionsphasen losgelöst sein.

Es hat sich als günstig erwiesen, bei Neustart des Verfahrens, den zuletzt gespeicherten Wert für den Beladungsfaktor auf jeden Fall etwas zurückzusetzen. Dies erfolgt dadurch, daß auch für hohe Motortemperaturen der Rücksetzfaktor immer < 1 bestimmt wird und vorzugsweise für die bisher untersuchten Systeme zwischen 0,7 und 0,9 liegt.

Gemäß dem bisher Erläuterten wird der Rücksetzfaktor RSF durch eine Kennlinien-Auswertung 22 gewonnen. Eine Vorrichtung zur Tankentlüftungsadaption muß jedoch nicht notwendigerweise eine Kennlinie aufweisen, sondern es kann auch ein Mittel zum Berechnen des Rücksetzfaktors aus der Motortemperatur aufgrund eines fest vorgegebenen mathematischen Zusammenhanges vorhanden sein. Der ausgegebene Rücksetzfaktor wird in einem Mittel zum Multiplizieren mit dem gespeicherten Beladungsfaktor multiplikativ verknüpft. Der so gewonnene Wert wird an das Mittel zum Adaptieren des Beladungsfaktors als neuer Ausgangswert für die Tankentlüftungsadaption gegeben.

Beim beschriebenen bevorzugten Ausführungsbeispiel ist als kraftstofftemperaturabhängige Größe zum Bestimmen des Rücksetzfaktors die Motortemperatur verwendet. Dies, weil die Motortemperatur eine ohnehin für verschiedene Zwecke gemessene Größe ist und demgemäß üblicherweise zur Verfügung steht. Ein genaueres Ergebnis wird jedoch dann erhalten, wenn die Kraftstofftemperatur selbst gemessen wird, da von dieser Temperatur die Verdampfung von Kohlenwasserstoffen und damit die Beladung des Tankentlüftungsgases mit Kraftstoffdampf abhängt. Es ist wiederum möglich, die bei erstem Beginn der Adaption gemessene Kraftstofftemperatur als Größe zum Bestimmen des Beladungsfaktors heranzuziehen. Verbesserte Ergebnisse werden jedoch dann erzielt, wenn beim zuvor erfolgten Beendigen des Verfahrens die Kraftstofftemepratur gemessen und gespeichert worden ist und die beim nächsten Beginn des Verfahrens gemessene Kraftstofftemperatur durch den gespeicherten Temperaturwert geteilt wird und diese Größe, unter Umständen noch multipliziert mit einem Normierungsfaktor, als Eingangsgröße für eine Kennlinien-Auswertung zum Bestimmen des Beladungsfaktors verwendet wird. Dadurch ist berücksichtigt, daß der Beladungsfaktor umso mehr zurückgesetzt werden muß, je höher die Kraftstofftemperatur beim zuvor erfolgten Abschalten des Verfahrens in Vergleich zur beim Neustart des Verfahrens vorliegenden Kraftstofftemperatur ist.

## Patentansprüche

1. Verfahren zur Tankentlüftungsadaption bei Lambdaregelung des einem Verbrennungsmotor (10) zuzuführenden Luft/Kraftstoff-Gemisches, bei dem ein Beladungsfaktor (FTEAD) für das Tankentlüftungsgas bestimmt wird und beim Beenden des Verfahrens der letzte Wert als Beladungsfaktor (FTEAD) gespeichert wird, **dadurch gekennzeichnet,** daß bei Neustart des Verfahrens der gespeicherte Wert des Beladungsfaktors mit einem vom Wert einer kraftstofftemperaturabhängigen Größe abhängigen Rücksetzfaktor (RSF) multipliziert wird, der maximal 1 ist, und der so erhaltene Wert als Ausgangswert des Beladungsfaktors (FTEAD) für die Tankentlüftungsadaption verwendet wird, wobei der Rücksetzfaktor (RSF) umso größer ist, je höher der Wert der kraftstofftemperaturabhängigen Größe ist.

2. Verfahren nach Anspruch 1, **dadurch gekennzeichnet**, daß der Rücksetzfaktor maximal zwischen 0,7 und 0,9 beträgt.

3. Verfahren nach einem der Ansprüche 1 oder 2, **dadurch gekennzeichnet**, daß der Rücksetzfaktor unterhalb einer unteren Temperaturschwelle 0 ist.

4. Verfahren nach einem der Ansprüche 1 - 3, **dadurch gekennzeichnet**, daß der Beladungsfaktor in Abhängigkeit von der Motortemperatur bestimmt wird.

5. Verfahren nach einem der Ansprüche 1 - 3 , **dadurch gekennzeichnet**, daß der Wert der kraftstofftemperaturabhängigen Größe dadurch gewonnen wird, daß die Kraftstofftemperatur beim Beenden des Verfahrens gemessen und gespeichert wird, bei Neustart des Verfahrens die Kraftstofftemperatur gemessen wird und diese durch den gespeicherten Kraftstofftemperaturwert dividiert wird.

6. Verfahren nach einem der Ansprüche 1 - 5, **dadurch gekennzeichnet**, daß ein neuer Beladungsfaktor frühestens mit dem Ende der ersten Tankentlüftungsadaptionsphase gespeichert wird.

7. Verfahren nach einem der Ansprüche 1 - 5, **dadurch gekennzeichnet** , daß ein neuer B**e**ladungsfaktor frühestens bei Erreichen eines vorgegebenen Wertes der kraftstofftemperaturabhängigen Größe gespeichert wird.

8. Vorrichtung zur Tankentlüftungsadaption bei Lambdaregelung des einem Verbrennungsmotor (10) zuzuführenden Luft/Kraftstoff-Gemisches, mit
- einem Mittel zum Adaptieren eines Beladungsfaktor (FTEAD) und
- einem nichtflüchtigen Speicher (21) zum Speichern des letzten Wertes des Beladungsfaktors (FTEAD) beim Abschalten der Vorrichtung, **gekennzeichnet durch**
- ein Mittel, das beim Einschalten der Vorrichtung abhängig vom Wert einer kraftstofftemperaturabhängigen Größe einen Wert für einen Rücksetzfaktor (RSF) ausgibt, der maximal 1 ist, und
- eine Mittel zum Multiplizieren des ausgegebenen Wertes mit dem Rücksetzfaktor (RSF) und zum Weiterleiten des Multiplikationswertes an das Mittel zum Adaptieren des Belandungsfaktors (FTEAD) als neuen Ausgangwert für die Tankentlüftungsadaption.

## Claims

1. Process for tank-ventilation adaptation in the lambda control of the air/fuel mixture to be fed to an internal-combustion engine (10), in which a charge factor (FTEAD) for the tank-ventilation gas is determined and at the conclusion of the process the last value is stored as the charge factor (FTEAD), characterized in that, at the restart of the process, the stored value of the charge factor is multiplied by a reset factor (RSF) which is a function of the value of a variable dependent on the fuel temperature and which is a maximum of 1, and the value thus obtained is used as an initial value of the charge factor (FTEAD) for the tank-ventilation adaptation, the reset factor (RSF) being the greater, the higher the value of the variable dependent on the fuel temperature.

2. Process according to Claim 1, characterized in that the reset factor amounts at most to between 0.7 and 0.9.

3. Process according to one of Claims 1 or 2, characterized in that the reset factor is 0 below a lower temperature threshold.

4. Process according to one of Claims 1 to 3, characterized in that the charge factor is determined as a function of the engine temperature.

5. Process according to one of Claims 1 to 3, characterized in that the value of the variable dependent on the fuel temperature is obtained by measuring the fuel temperature at the conclusion of the process and storing it, by measuring the fuel temperature at the restart of the process and by dividing this by the stored fuel-temperature value.

6. Process according to one of Claims 1 to 5, characterized in that a new charge factor is stored at the end of the first tank-ventilation adaptation phase at the earliest.

7. Process according to one of Claims 1 to 5, characterized in that a new charge factor is stored at the earliest when a predetermined value of the variable dependent on the fuel temperature is reached.

8. Device for tank-ventilation adaptation in the lambda control of the air/fuel mixture to be fed to an internal-combustion engine (10), with
- a means for adapting a charge factor (FTEAD) and
- a non-volatile memory (21) for storing the last value of the charge factor (FTEAD) when the device is cut out, characterized by
- a means which, when the device is activated, outputs a value for a reset factor (RSF), which is a maximum of 1, as a function of the value of a variable dependent on the fuel temperature, and
- a means for multiplying the output value by the reset factor (RSF) and for transmitting the multiplication value to the means for adapting the charge factor (FTEAD) as a new initial value for the tank-ventilation adaptation.

## Revendications

1. Procédé d'adaptation de l'aération d'un réservoir dans le cas d'une régulation par le coefficient lambda du mélange air/carburant fourni à un moteur à combustion interne (10), procédé selon lequel on détermine un coefficient d'alimentation (FTEAD) pour le gaz d'aération du réservoir et à la fin du procédé, on met en mémoire la dernière valeur comme coefficient d'alimentation (FTEAD), procédé caractérisé en ce que lors d'un nouveau démarrage du procédé, on multiplie la valeur mise en mémoire du coefficient d'alimentation par un coefficient de réduction (RSF) dépendant de la valeur d'une grandeur dépendant de la température du carburant, coefficient de réduction qui est au maximum égal à l'unité et la valeur ainsi obtenue est utilisée comme valeur initiale du coefficient d'alimentation (FTEAD) pour le procédé d'adaptation de l'aération du réservoir, le coefficient de réduction (RSF) étant d'autant plus grand que la valeur dépendant de la température du carburant est élevée.

2. Procédé selon la revendication 1, caractérisé en ce que le coefficient de réduction est au maximum compris entre 0,7 et 0,9.

3. Procédé selon l'une des revendications 1 et 2, caractérisé en ce que le coefficient de réduction est égal à 0 en-dessous d'un seuil inférieur de température.

4. Procédé selon l'une des revendications 1 à 3, caractérisé en ce que le coefficient d'alimentation est déterminé en fonction de la température du moteur.

5. Procédé selon l'une des revendications 1 à 3, caractérisé en ce qu'on obtient la valeur de la grandeur dépendant de la température du carburant, on mesure et on met en mémoire la température du carburant à la fin du procédé, on mesure la température du carburant lors du nouveau démarrage du procédé et on divise cette valeur par la valeur de la température du carburant, mise en mémoire.

6. Procédé selon l'une des revendications 1 à 5, caractérisé en ce qu'on met en mémoire un nouveau coefficient d'alimentation, au plus tôt à la fin de la première phase d'adaptation d'aération du réservoir.

7. Procédé selon l'une des revendications 1 à 5, caractérisé en ce qu'on met en mémoire un nouveau coefficient d'alimentation, au plus tôt lorsque la grandeur dépendant de la température du carburant atteint une valeur prédéterminée.

8. Dispositif d'adaptation de l'aération d'un réservoir dans le cas d'une régulation du coefficient lambda du mélange air/carburant alimentant un moteur à combustion interne (10), comportant :
- un moyen pour adapter un coefficient d'alimentation (FTEAD),
- une mémoire non volatile (21) pour enregistrer la dernière valeur du coefficient d'alimentation (FTEAD) lors de la coupure du dispositif, dispositif caractérisé par
- un moyen qui fournit une valeur d'un coefficient de réduction (RSF) lors de la mise en oeuvre du dispositif, en fonction de la valeur d'une grandeur dépendant de la température du carburant, coefficient qui est au maximum égal à l'unité et,
- un moyen pour multiplier la valeur fournie avec le coefficient de réduction (RSF) et transmettant le produit de la multiplication au moyen d'adaptation du coefficient d'alimentation (FTEAD) comme nouvelle valeur initiale pour l'adaptation de l'aération du réservoir.
